# EUROPÄISCHE PATENTSCHRIFT

(11) **EP 0 885 448 B1**
(45) Veröffentlichungstag und Bekanntmachung des Hinweises auf die Patenterteilung: **01.12.1999**
(21) Anmeldenummer: 97906135.5
(22) Anmeldetag: 27.02.1997
(51) Int. Cl.: H01H 3/00, H01H 50/64

(54) **ELEKTROMAGNETISCHES SCHALTGERÄT MIT ZWANGSFÜHRUNG**
ELECTROMAGNETIC SWITCHING DEVICE WITH RESTRICTED GUIDANCE
DISPOSITIF DE COMMUTATION ELECTROMAGNETIQUE A GUIDAGE FORCE

(30) Priorität: 05.03.1996 DE 29604046 U
(43) Veröffentlichungstag der Anmeldung: 23.12.1998
(73) Patentinhaber: Moeller GmbH, 53115 Bonn (DE)
(72) Erfinder: NÜRENBERG, Klaus, Dieter, D-53569 Königswinter (DE)
(86) Internationale Anmeldenummer: EP9700956
(87) Internationale Veröffentlichungsnummer: WO9733289

(56) Entgegenhaltungen:
- EP-A- 0 174 467
- EP-A- 0 224 081
- EP-A- 0 358 050
- FR-A- 1 405 231
- FR-A- 1 437 396
- FR-A- 2 517 113

## Beschreibung

Die Erfindung betrifft ein elektromagnetisches Schaltgerät mit Zwangsführung, bei dem sich die Schließerkontakte bei festgelegtem Öffnerkontakt nicht berühren.

### Stand der Technik

Ein derartiges, aus der DE 35 40 460 A1 bekanntes elektromagnetisches Schaltgerät gemäß Oberbegriff von Patentanspruch 1 enthält ein einen Anker umfassendes Magnetsystem, einen beweglichen Kontaktträger, in dem mit Festkontakten Öffner- und Schließerkontakte bildende bewegliche Kontaktteile gehalten sind und der eine durch Federkraft bewirkte Ruhelage einnimmt, und eine zusätzliche elastische Verbindung zwischen Anker und Kontaktträger in Form einer sich gegen den Kontaktträger und über einen Bügel gegen den Anker abstützenden Feder, wodurch erreicht wird, daß bei verschweißtem Öffnerkontakt eine Weiterbewegung des Ankers ohne Betätigung der Schließerkontakte möglich ist (Zwangsführung). Ein elektromagnetisches Schaltgerät nach EP 358 050 B1 ist derart weitergebildet, daß bei verschweißtem Öffnerkontakt das zusätzlich elastisch gegen das Schaltgerätegehäuse sich abstützende Joch des Magnetsystems bis zum Schließen des Magnetsystems entgegenkommen kann. Der Nachteil des Standes der Technik besteht darin, daß zur Erzielung der Zwangsführung zusätzliche elastische Teile erforderlich sind. Dem Stand der Technik ist nicht zu entnehmen, wie die Zwangsführung bei elektromagnetischen Schaltgeräten realisiert werden soll, bei denen Anker und Kontaktträger in parallelen Ebenen angeordnet sind und deren Bewegungsrichtungen damit nicht hintereinander, sondern parallel oder antiparallel verlaufen, wie dies bei Kleinschützen häufig der Fall ist, siehe beispielsweise DE 31 46 780 C2.

### Darstellung der Erfindung

Aufgabe der Erfindung ist es daher, die Zwangsführung ohne zusätzliche Bauteile und für den Fall der parallelen Anordnung von Anker und Kontaktträger zu erreichen.

Diese Aufgabe wird erfindungsgemäß dadurch gelöst, daß die Bewegung von Anker und Kontaktträger parallel beabstandet verlaufen und daß ein elastisch nachgiebiger Übertragungshebel vorgesehen ist, der die Wirkverbindung zwischen Anker und Kontaktträger herstellt. Dadurch wird ohne zusätzliche Bauteile erreicht, daß bei Festlegung von Öffnerkontakten infolge Verschweißung oder infolge einer mechanischen Verriegelung eine Weiterbewegung des Ankers ohne Betätigung eines Schließerkontaktes gewährleistet ist.

In vorteilhafter Weiterbildung wirkt sich die Abstützung des Übertragungshebels gegen das Schaltgerätegehäuse günstig auf das Übertragungsverhältnis der zu übertragenden Kräfte aus, insbesondere dann, wenn der Übertragungshebel mit einem freien Ende mit dem Anker gekoppelt ist, sich mit dem anderen freien Ende gegen den den Kontaktträger aufnehmenden Gehäuseteil abstützt und zwischen beiden Enden mit dem Kontaktträger gekoppelt ist.

Bei einer weiteren vorteilhaften Weiterbildung der Erfindung gewährleistet die Verwendung eines Übertragungshebels mit einer maximalen Übertragungskraft, insbesondere durch eine sprunghafte Nachgiebigkeit, eine sichere Schließung des Magnetsystems, obwohl der Kontaktträger infolge eines festgelegten Öffnerkontaktes nicht mehr weiterbewegt wird. Derartige sprunghaft nachgiebige Übertragungselemente sind in anderem Zusammenhang als Schnappelemente an sich bekannt, beispielsweise nach DE 39 27 219 A1.

### Kurze Beschreibung der Zeichnungen

Die Erfindung soll nachstehend an einem Ausführungsbeispiel, aus dem weitere Einzelheiten und Vorteile zu ersehen sind, näher erläutert werden. In der zugehörigen Zeichnung zeigt
- Figur 1:: ein erfindungsgemäßes elektromagnetisches Schaltgerät in schematischer Darstellung in der Aus-Stellung;
- Figur 2:: desgleichen in der Ein-Stellung und
- Figur 3:: desgleichen bei blockierter Ein-Stellung.

### Bester Weg zur Ausführung der Erfindung

In Fig. 1 und Fig. 2 ist das elektromagnetische Schaltgerät 2 von einem Schaltgerätegehäuse 4 umgeben. Innerhalb des Schaltgerätegehäuses 4 ist als Kontaktantrieb ein Magnetsystem angeordnet, das aus einem feststehenden Magnetteil 6 und einem beweglichen Anker 8 besteht. Die bei Erregung des Magnetsystems hervorgerufene Linearbewegung des Ankers 8 in Richtung auf das feststehende Magnetteil 6 wird von einem Übertragungshebel 10 auf eine parallel zum Anker 8 bewegliche Kontaktbrücke 12 übertragen. Auf dem Kontaktträger 12 sind nicht dargestellte bewegliche Kontaktteile gehalten, die mit ebenfalls nicht dargestellten, am Schaltgerätegehäuse 4 befestigten Festkontakten Öffner- bzw. Schließerkontakte bilden. In der Aus-Stellung nach Fig. 1 sind die Öffnerkontakte geschlossen und die Schließerkontakte geöffnet, wobei auf den Anker 8 und/oder den Kontaktträger 12 im einzelnen nicht dargestellte, rückholende Federkräfte einwirken. In der Ein-Stellung nach Fig. 2 sind die Öffnerkontakte geöffnet und die Schließerkontakte geschlossen. Der Übertragungshebel 10 ist mit seinem einem freien Ende 14 mit dem Anker 8 gekoppelt. Er stützt sich mit seinem anderen freien Ende 16 gegen eine Abstützstelle 18 ab, die sich an demjenigen Gehäuseteil des Schaltgerätegehäuses 4 befindet, in dem der Kontaktträger 12 gelagert ist. Zwischen seinen beiden Enden 14 und 16 ist der Übertragungshebel mit dem Kontaktträger 12 gekoppelt, so daß bei Entregung bzw. Erregung des Magnetsystems die Bewegung des Ankers 8 mit einem günstigen Kraftübertragungsverhältnis in die entsprechende Parallelbewegung des Kontaktträgers in die Aus-Stellung (Fig. 1) bzw. in die Ein-Stellung (Fig. 2) erfolgt.

In Fig. 3 ist der Fall dargestellt, daß mindestens ein Öffnerkontakt verschweißt ist oder der Kontaktträger 12 durch eine nicht dargestellte mechanische Verriegelung blockiert ist. Dadurch wirkt bei Erregung des Magnetsystems eine Gegenkraft F auf den Kontaktträger 12. Üblicherweise könnte sich der Anker 8 nicht mehr auf das feststehende Magnetteil 6 zubewegen. Dies würde zu einer Überlastung des Magnetsystems, insbesondere zum Durchbrennen seiner nicht dargestellten Erregerwicklung, oder zum Verbiegen von Öffnerkontakten und in der Folge zum Schließen der Schließerkontakte führen. Der Übertragungshebel 10 ist vorteilhafterweise als elastisch nachgiebiger Hebel (Schnapphebel) ausgebildet, der beim Überschreiten einer kritischen Belastung sprunghaft nachgibt. Dadurch wird einerseits das Magnetsystem durch magnetische Kontaktgabe des Ankers 8 mit dem feststehenden Magnetteil 6 geschlossen und anderseits die Gegenkraft F auf den Kontaktträger 12 begrenzt. Damit wird sowohl die Überlastung des Magnetkreises als auch die Schließung der Schließerkontakte wirksam verhindert, d.h., die Zwangsführung des elektromagnetischen Schaltgerätes 2 ist in jedem Falle gewährleistet.

## Patentansprüche

1. Elektromagnetisches Schaltgerät mit Zwangsführung, enthaltend ein einen Anker (8) umfassendes Magnetsystem, einen beweglichen Kontaktträger (12), in dem mit Festkontakten Öffner- und Schließerkontakte bildende bewegliche Kontaktteile gehalten sind und der eine durch Federkraft bewirkte Ruhelage einnimmt, und eine elastische Verbindung zwischen Anker (8) und Kontaktträger (12), wodurch erreicht wird, daß bei verschweißtem Öffnerkontakt eine Weiterbewegung des Ankers (8) ohne Betätigung der Schließerkontakte möglich ist, **dadurch gekennzeichnet**, daß die Bewegung von Anker (8) und Kontaktträger (12) parallel beabstandet verlaufen und daß ein elastisch nachgiebiger Übertragungshebel (10) vorgesehen ist, der die Wirkverbindung zwischen Anker (8) und Kontaktträger (12) herstellt.

2. Elektromagnetisches Schaltgerät nach Anspruch 2, **dadurch gekennzeichnet,** daß sich der Übertragungshebel (10) gegen das Schaltgerätegehäuse (4) abstützt.

3. Elektromagnetisches Schaltgerät nach Anspruch 3**, dadurch gekennzeichnet,** daß der Übertragungshebel (10) mit einem freien Ende (14) mit dem Anker (8) gekoppelt ist, sich mit dem anderen freien Ende (16) gegen den den Kontaktträger (12) aufnehmenden Gehäuseteil abstützt und zwischen beiden Enden (14, 16) mit dem Kontaktträger (12) gekoppelt ist.

4. Elektromagnetisches Schaltgerät nach einem der vorstehenden Ansprüche, **dadurch gekennzeichnet,** daß bei verschweißtem Öffnerkontakt die Gegenkraft (F) auf den Kontaktträger (12) durch die maximale Übertragungskraft des nachgebenden Übertragungshebel (10) begrenzt ist.

5. Elektromagnetisches Schaltgerät nach Anspruch 4, **dadurch gekennzeichnet,** daß der Übertragungshebel (10) eine Federkennlinie aufweist, die beim Überschreiten einer kritischen Belastung sprunghaft nachgibt.

## Claims

1. Electromagnetic switching device with restricted guidance, containing a magnet system comprising an armature (8), a movable contact support (12) in which movable contact pieces are held that form opening and closer contacts together with fixed contacts and which takes a rest position brought about by spring force, and an elastic link between armature (8) and contact support (12), thus allowing a further movement of the armature (8) without actuating the closer contacts in case of welded opening contacts, **characterized in that** the movements of armature (8) and contact support (12) are along a path running in parallel at a distance, and in that an elastic and yielding transmission lever (10) is provided and establishes co-operation between armature (8) and contact support (12).

2. Electromagnetic switching device as claimed in claim 2, **characterized in that** the transmission lever (10) rests on the casing of the switching device (4).

3. Electromagnetic switching device as claimed in claim 3, **characterized in that** the transmission lever (10) is coupled with a free end (14) to the armature (8), that it rests with the other free end (16) on the casing part which receives the contact support (12), and that it is coupled to the contact support (12) between the two ends (14, 16).

4. Electromagnetic switching device as claimed in any foregoing claim, **characterized in that**, in case of the opening contact being welded, the counteracting force (F) acting on the contact support (12) is limited by the maximum transmission force of the yielding transmission lever (10).

5. Electromagnetic switching device as claimed in claim 4, **characterized in that** the transmission lever (10) presents a spring characteristic which yields in a discontinuous way when exceeding a critical load.

## Revendications

1. Appareil de coupure à électro-aimant avec guidage forcé, comprenant un système d'aimant enserrant un induit (8), un porte-contacts mobile (12) dans lequel sont maintenues des pièces de contact mobiles formant avec des contacts fixes des contacts d'ouverture et de fermeture et dont le retour vers une position de repos est assuré par force élastique, ainsi qu'un raccord élastique entre induit (8) et porte-contacts (12), par lequel est rendu possible un déplacement supplémentaire de l'induit (8) sans activation des contacts de fermeture en cas de soudure des contacts d'ouverture, **caractérisé en ce que** les courses de déplacement de l'induit (8) et du porte-contacts (12) sont parallèles et en ce qu'est prévu un levier de transmission (10) élastiquement flexible, lequel réalise la liaison active entre induit (8) et porte-contacts (12).

2. Appareil de coupure à électro-aimant selon revendication 2, **caractérisé en ce que** le levier de transmission (10) est appuyé contre le boîtier de l'appareil de coupure (4).

3. Appareil de coupure à électro-aimant selon revendication 3, **caractérisé en ce que** le levier de transmission (10) est couplé à l'induit (8) par une extrémité libre (14), s'appuyant par son autre extrémité libre (16) contre la partie de boîtier où le porte-contacts (12) est logé, et est couplé au porte-contacts (12) entre ses deux extrémités (14, 16).

4. Appareil de coupure à électro-aimant selon l'une des revendications précédentes, **caractérisé en ce qu'**en cas de soudure du contact d'ouverture, la force antagoniste (F) s'exerçant sur le porte-contacts (12) est limitée par la force maximale de transmission du levier de transmission flexible (10).

5. Appareil de coupure à électro-aimant selon revendication 4, **caractérisé en ce que** le levier de transmission (10) présente une courbe caractéristique de flexibilité, laquelle fléchit soudainement en cas de dépassement critique de sollicitation.
